# EUROPÄISCHE PATENTSCHRIFT

(11) **EP 1 431 507 B1**
(45) Veröffentlichungstag und Bekanntmachung des Hinweises auf die Patenterteilung: **20.01.2010**
(21) Anmeldenummer: 03026405.5
(22) Anmeldetag: 19.11.2003
(51) Int. Cl.: E06B 9/307

(54) **Horizontal-Jalousie**
Horizontal blind
Jalousie horizontale

(30) Priorität: 21.12.2002 DE 20219865 U
(43) Veröffentlichungstag der Anmeldung: 23.06.2004
(73) Patentinhaber: MHZ HACHTEL GmbH & Co. KG, D-70771 Leinfelden-Echterdingen (DE)
(72) Erfinder: Dr. Fetsch, Rudolf, 97990 Weikersheim (DE); Frank, Richard, 97996 Niederstetten (DE); Hachtel, Jochen, 74572 Blaufelden (DE)
(74) Vertreter: Möbus, Daniela

(56) Entgegenhaltungen:
- EP-A- 1 156 182
- WO-A-95/14843

## Beschreibung

Die Erfindung betrifft eine Horizontal-Jalousie mit an Leiterkordeln befestigten Lamellen und mit einem Stab zur Neigungsverstellung der Lamellen. Eine solche ist z.B. aus EP 1156182 A2 bekannt.

Solche Horizontal-Jalousien mit Zugschnüren zum Auf- und Abbewegen der Lamellen sowie einem Stab zur Verstellung der Neigung der Lamellen sind bereits in unterschiedlichen Ausführungsformen bekannt. Die Drehung des Stabes zur Neigungsverstellung wird dabei in der Regel über ein Kegelradgetriebe in die Rotation einer Welle übersetzt, an der die Enden der Leiterkordeln befestigt sind. Je nach Rotationsrichtung der Welle kommt es zu einer Verkürzung entweder des vorderen Längszuges oder des hinteren Längszuges der Leiterkordeln und damit verbunden zu einer entsprechenden Änderung der Neigung der Lamellen. Bei den bekannten Jalousien sind die Welle und das Kegelradgetriebe in einer Profilschiene untergebracht, die jedoch relativ voluminös ist und somit auffällt.

Der vorliegenden Erfindung liegt die Aufgabe zugrunde, eine Horizontal-Jalousie zu schaffen, bei der die Schiene flacher gestaltet werden kann als bei herkömmlichen Horizontal-Jalousien.

Die Aufgabe wird mit einer Horizontal-Jalousie mit an Leiterkordeln befestigten Lamellen und mit einem Stab zur Neigungsverstellung der Lamellen erfindungsgemäß dadurch gelöst, dass sie eine in einer Schiene verschieblich gelagerte Leiste aufweist, an der die oberen Enden der Leiterkordeln befestigt sind und die durch eine Drehbewegung des Stabes in der Schiene hin und her verschiebbar ist, wobei sich je nach der Verschieberichtung einer der Längszüge der Leiterkordeln verkürzt und der andere verlängert.

Bei der erfindungsgemäßen Jalousie wird also die Welle zur Neigungsverstellung der Lamellen durch eine in der Schiene verschiebbar gelagerte Leiste ersetzt. Eine solche Leiste nimmt weniger Einbauraum in Anspruch als eine Welle mit Lagern und Getriebeteilen. Deswegen kann die Schiene bei der vorliegenden Jalousie flacher gestaltet werden als bei den Jalousien nach dem Stand der Technik. Dabei können die oberen Enden der Längszüge der Leiterkordeln auf verschiedenen Stirnseiten von gemeinsam mit der Leiste verschiebbaren, länglichen und parallel zur Leiste ausgerichteten Befestigungselementen befestigt sein. Je nach Verschieberichtung der Leiste erfährt einer der Längszüge eine Verkürzung und der andere eine Entspannung und damit Verlängerung. Vorzugsweise können die Enden der Längszüge der Leiterkordeln dabei durch Umwickeln an den Befestigungselementen befestigt sein, sodass die Montage der Jalousie rasch und einfach zu bewerkstelligen ist und keine zusätzlichen Befestigungsteile wie Schrauben oder dergleichen benötigt werden. Auch die obersten Querstege der Leiterkordeln können vorzugsweise in die Befestigungselemente einhängbar sein. Dadurch ist gewährleistet, dass die Lamellen aus einer exakt horizontalen Lage sowohl in die eine als auch in die andere Richtung gleichmäßig verschwenkbar sind und bisher erforderliche Justierarbeiten für die Lamellenposition entfallen können.

Die Drehbewegung des Stabes kann mittels eines Ritzels auf eine mit der Leiste verbundene Zahnstange übertragen werden. Auch dadurch kann gegenüber einem Kegelradgetriebe bei den herkömmlichen Jalousien Einbauhöhe in der Schiene eingespart werden.

Die Befestigungselemente können formschlüssig mittels Nocken mit der Leiste verbunden sein, wodurch eine Mitnahme der Befestigungselemente beim Verschieben der Leiste gewährleistet ist. Zusätzlich können die Befestigungselemente mittels einer Rastverbindung an der Leiste befestigt sein. Gegenüber einer Schraubverbindung hat dies den Vorteil der rascheren Montagemöglichkeit.

Nachfolgend wird ein bevorzugtes Ausführungsbeispiel einer erfindungsgemäßen Jalousie anhand der Zeichnung näher beschrieben.

Es zeigen:
- Fig. 1: eine perspektivische Ansicht einer Horizontal-Jalousie gemäß der Erfindung;
- Fig. 2: eine Explosionsdarstellung der Jalousie aus Fig. 1.

Die Horizontal-Jalousie 10 aus Fig. 1 weist mehrere horizontal angeordnete Lamellen 11 auf, die an zwei Leiterkordeln 12, 13 befestigt sind. Mit Hilfe dieser Leiterkordeln 12, 13 lässt sich die Neigung der Lamellen 11 verstellen. Außerdem sind zwei Zugschnüre 14 und 15 vorgesehen, mit denen die Jalousie 10 geöffnet und geschlossen werden kann. Die Zugschnüre 14 und 15 sind dabei an der untersten, hier nicht dargestellten Lamelle der Jalousie befestigt. Die freien Enden 14.1 und 15.1 der Zugschnüre 14 und 15 sind seitlich aus einer Schiene 16 herausgeführt. In der Schiene werden die Zugschnüre 14 und 15 über hier nicht sichtbare Rollen umgelenkt. Die Schiene beinhaltet außerdem einen Verstellmechanismus für die Leiterkordeln 12 und 13, der aus Fig. 2 deutlicher ersichtlich ist. Dieser Verstellmechanismus kann von außen durch einen hier nicht näher dargestellten Stab betätigt werden, der in eine dafür vorgesehene, drehbar gelagerte Öse 17 an der Schiene 16 einhängbar ist und durch eine Drehbewegung die Neigungsverstellung der Lamellen 11 auslösen kann.

Fig. 2 verdeutlicht den Verstellmechanismus der Neigung der Lamellen 11. Dazu ist in der Schiene 16, die in Fig. 2 aus Übersichtlichkeitsgründen weggelassen ist, eine Leiste 18 angeordnet, die in Lagerblöcken 19, die fest mit der Schiene 16 verbunden sind, längsverschieblich gelagert ist. An der Leiste 18 sind Befestigungselemente 20 für die oberen Enden der Leiterkordeln 12 und 13 angeordnet. Dabei wird einer der Längszüge 12.1, 13.1 an der einen Stirnseite 20.1 und der andere Längszug 12.2, 13.2 der Leiterkordeln 12 und 13 an der gegenüberliegenden Stirnseite 20.2 des Befestigungselementes 20 befestigt. Dies führt dazu, dass bei einer Verschiebung der Leiste 18 durch die fest mit ihr verbundenen Befestigungselemente 20 einer der Längszüge 12.1, 12.2; 13.1, 13.2 eine Verkürzung und der andere eine Verlängerung erfährt. In den Befestigungselementen 20 sind außerdem jeweils die obersten Querstege 13.3 der Leiterkordeln 12 und 13 befestigt, wodurch gewährleistet wird, dass die Lamellen 11 in der Mittelstellung der Leiste 18 exakt horizontal ausgerichtet sind. Sowohl der Quersteg 13.1 als auch die Längszüge 12.1, 12.2; 13.1, 13.2 werden klemmend in den Befestigungselementen 20 gehalten. Dadurch ist die Montage der Horizontal-Jalousie relativ rasch durchzuführen. Zur Auslösung der Verschiebebewegung der Leiste 18 ist eine mit der Leiste 18 verbundene Zahnstange 21 vorgesehen, an der ein mit der Öse 17 für den Stab verbundenes Ritzel 22 angreift. Die Rotationsbewegung der Öse 17 wird damit in eine Linearbewegung der Leiste 18 übersetzt.

## Patentansprüche

1. Horizontal-Jalousie (10) mit an Leiterkordeln (12, 13) befestigten Lamellen (11) und mit einem Stab zur Neigungsverstellung der Lamellen (11), **dadurch gekennzeichnet, dass** sie eine in einer Schiene (16) verschieblich gelagerte Leiste (18) aufweist, an der die oberen Enden der Leiterkordeln (12, 13) befestigt sind und die durch eine Drehbewegung des Stabes in der Schiene (16) hin und her verschiebbar ist, wobei sich je nach der Verschieberichtung einer der Längszüge (12.1, 12.2; 13.1, 13.2) der Leiterkordeln (12, 13) verkürzt und der andere verlängert.

2. Horizontal-Jalousie (10) nach Anspruch 1, **dadurch gekennzeichnet, dass** die oberen Enden der Längszüge (12.1, 12.2; 13.1, 13.2) der Leiterkordeln (12, 13) auf verschiedenen Stirnseiten (20.1, 20.2) von gemeinsam mit der Leiste (18) verschiebbaren, länglichen und parallel zur Leiste (18) ausgerichteten Befestigungselementen (20) befestigt sind.

3. Horizontal-Jalousie (10) nach Anspruch 2, **dadurch gekennzeichnet, dass** die Enden der Längszüge (12.1, 12.2; 13.1, 13.2) der Leiterkordeln (12, 13) durch Umwickeln der Befestigungselemente (20) an diesen befestigt sind.

4. Horizontal-Jalousie (10) nach Anspruch 2 oder 3, **dadurch gekennzeichnet, dass** jeweils die obersten Querstege (13.3) der Leiterkordeln (12, 13) in die Befestigungselemente (20) einhängbar sind.

5. Horizontal-Jalousie (10) nach einem der Ansprüche 1 bis 4, **dadurch gekennzeichnet, dass** die Drehbewegung des Stabes mittels eines Ritzels (22) auf eine mit der Leiste (18) verbundene Zahnstange (21) übertragbar ist.

6. Horizontal-Jalousie (10) nach einem der Ansprüche 2 bis 5, **dadurch gekennzeichnet, dass** die Befestigungselemente (20) formschlüssig mittels Nocken mit der Leiste (18) verbunden sind.

7. Horizontal-Jalousie (10) nach einem der Ansprüche 2 bis 6, **dadurch gekennzeichnet, dass** die Befestigungselemente (20) mittels einer Rastverbindung an der Leiste (18) befestigt sind.

## Claims

1. A horizontal Venetian blind (10) having slats (11) fixed to ladder cords (12, 13) and a wand for adjusting the angle of the slats (11), **characterized in that** it has a bar (18) slidably mounted in a rail (16), the upper ends of the ladder cords (12, 13) being secured to said bar (18) which can be displaced to and fro in the rail (16) by a rotary movement of the wand, in which case, depending on the direction of movement, one of the longitudinal legs (12.1, 12.2; 13.1, 13.2) of the ladder cords (12, 13) is shortened and the other lengthened.

2. A horizontal Venetian blind (10) according to Claim 1, **characterized in that** the upper ends of the longitudinal legs (12.1, 12.2; 13.1, 13.2) of the ladder cords (12, 13) are attached to different end faces (20.1, 20.2) of elongated fixing elements (20) which are oriented parallel to the bar (18) and are displaceable together with said bar (18).

3. A horizontal Venetian blind (10) according to Claim 2, **characterized in that** the ends of the longitudinal legs (12.1, 12.2; 13.1, 13.2) of the ladder cords (12, 13) are fixed to the fixing elements (20) by winding them round said fixing elements (20).

4. A horizontal Venetian blind (10) according to Claim 2 or 3, **characterized in that** the uppermost transverse portions (13.3) of the ladder cords (12, 13) can respectively be suspended in the fixing elements (20).

5. A horizontal Venetian blind (10) according to one of Claims 1 to 4, **characterized in that** the rotary movement of the wand can be transmitted by means of a pinion gear (22) to a rack (21) connected to the bar (18).

6. A horizontal Venetian blind (10) according to one of Claims 2 to 5, **characterized in that** the fixing elements (20) are positively connected to the bar (18) by means of cams.

7. A horizontal Venetian blind (10) according to one of Claims 2 to 6, **characterized in that** the fixing elements (20) are secured to the bar (18) by means of snap-in connections.

## Revendications

1. Jalousie horizontale (10), comprenant des lamelles (11) fixées sur des cordons directeurs (12, 13) et une tige destinée au réglage de l'inclinaison des lamelles (11), **caractérisée en ce qu'**elle présente une latte (18) montée à coulissement sur un rail (16), sur laquelle sont fixées les extrémités supérieures des cordons directeurs (12, 13) et qui est déplaçable en va-et-vient par un mouvement de rotation de la tige sur le rail (16), dans lequel, respectivement en fonction de la direction de déplacement, un des brins longitudinaux (12.1, 12.2 ; 13.1, 13.2) des cordons directeurs (12, 13) se raccourcit, tandis que l'autre s'allonge.

2. Jalousie horizontale (10) selon la revendication 1, **caractérisée en ce que** les extrémités supérieures des brins longitudinaux (12.1, 12.2 ; 13.1, 13.2) des cordons directeurs (12, 13) sont fixées sur différents côtés frontaux (20.1, 20.2) d'éléments de fixation (20) longitudinaux susceptibles de se déplacer conjointement avec la latte (18) et orientés parallèlement à la latte (18).

3. Jalousie horizontale (10) selon la revendication 2, **caractérisée en ce que** les extrémités des brins longitudinaux (12.1, 12.2 ; 13.1, 13.2) des cordons directeurs (12, 13) sont fixées par enroulement des éléments de fixation (20) sur ceux-ci.

4. Jalousie horizontale (10) selon l'une des revendications 2 ou 3, **caractérisée en ce que** les traverses supérieures (13.3) des cordons directeurs (12, 13) peuvent être accrochées respectivement dans les éléments de fixation (20).

5. Jalousie horizontale (10) selon l'une quelconque des revendications 1 à 4, **caractérisée en ce que** le mouvement de rotation de la tige peut être transmis au moyen d'un pignon (22) à une crémaillère (21) raccordée à la latte (18).

6. Jalousie horizontale (10) selon l'une quelconque des revendications 2 à 5, **caractérisée en ce que** les éléments de fixation (20) sont raccordés à la latte (18) par adaptation de formes au moyen de cames.

7. Jalousie horizontale (10) selon l'une quelconque des revendications 2 à 6, **caractérisée en ce que** les éléments de fixation (20) sont fixés à la latte (18) au moyen d'un raccord d'encliquetage.
